# FASCICULE DE BREVET EUROPEEN

(11) **EP 2 387 344 B1**
(45) Date de publication et mention de la délivrance du brevet: **15.08.2012**
(21) Numéro de dépôt: 09741333.0
(22) Date de dépôt: 23.09.2009
(51) Int. Cl.: A47L 13/24, A47L 13/144

(54) **TETE DE BALAI GONFLABLE**
AUFBLASBARER MOPPKOPF
INFLATABLE MOP HEAD

(30) Priorité: 23.09.2008 FR 0805205; 06.10.2008 FR 0805495
(43) Date de publication de la demande: 23.11.2011
(73) Titulaire: Ben Hannachi, Yassine, 69007 Lyon (FR)
(72) Inventeur: Ben Hannachi, Yassine, 69007 Lyon (FR)
(86) Numéro de dépôt international: PCT/FR2009/001122
(87) Numéro de publication internationale: WO 2010/034904

(56) Documents cités:
- CH-A- 498 597
- FR-A- 1 007 952
- FR-A- 1 229 434
- FR-A- 2 915 668
- US-A- 3 261 049

## Description

La présente invention concerne un balai comprenant une tête de balai aux bords gonflables.

Le document FR 2 915 666 A décrit une serpillère dépourvue d'armature rigide comportant des franges ainsi que des bords et des canaux gonflables. La serpillère peut être fixée à un manche à balai par son centre. Avantageusement la serpillière peut être gonflée au moyen d'une pompe suspendue au manche à balai.

La présente invention a pour objet de proposer un balai amélioré et compact. Un autre objet de la présente invention est de permettre un échange facile de la serpillère.

A cet effet, la présente invention propose un balai selon la revendication 1, ainsi que des procédés selon les revendications 7 et 8.

La tête de balai est pratique à l'utilisation, économique en eau, hygiénique et facile à la manipulation car elle est légère et moins dépensière en énergie. En évitant de retirer la serpillière pour la rincer et l'essorer, cela évite de se baisser et de se salir les mains lorsqu'elle est souillée. Toutes ces manipulations nous les voyons habituellement avec le balai à tête rigide. Cette invention de tête de balai à bord gonflable représente un gain de temps et nous évite de toucher les souillures.

La tête de balai est constituée d'une matière souple et résistante comme du vinyle ou autre matière qui gonfle et dégonfle facilement. De côté bas, se colle la serpillière 3 avec système de scratch 4.

La tête de balai 1 est dépourvue d'armature rigide ce qui facilite vraiment l'essorage en gardant la serpillière 3 collée à la tête du balai 1. En laissant échapper l'air qui est à l'intérieur de la tête du balai 1, les deux extrémités de cette dernière se rejoignent: on a donc une serpillière 3 pliée en deux, ce qui facilite le rinçage et l'essorage sans l'enlever.

La serpillière 3 devient rigide et prête à l'utilisation à reffet de la pénétration de l'air à l'intérieur de la tête du balai.

## Revendications

1. Un balai comprenant un manche et une tête de balai (1) qui est dépourvue d'armature rigide qui comporte des bords (2) gonflables et qui est fixée rigidement au manche, le balai comportant une pompe de gonflage intégrée au manche et une valve pour dégonfler les bords (2) gonflables.

2. Le balai selon la revendication 1, caractérisé en que la pompe est reliée au bards (2) gonflables.

3. Le balai selon une des revendications 1 où 2, **caractérisé en ce qu'**une serpillière (3) se colle sur le côté bas de la tête du balai (1).

4. Le balai selon la revendication 3, **caractérisé en ce que** la serpillière (3) se colle sur le côté bas de la tête du balai (1) avec une système de scratch (4).

5. Le balai selon la revendication 1, **caractérisé en ce que** la tête du balai (1) est constituée d'une matière souple et résistante.

6. Le balai selon la revendication 5, **caractérisé en ce que** la tête du balai (1) est constituée de vinyle.

7. Procédé d'utilisation d'un balai conformément à l'une des revendications précédentes pour essorer une serpillière (3) collée à la tête de balai (1), **caractérisé en ce que** l'air s'échappe des bords (2) gonflables en se appuyant sur la valve et **en ce que** les deux extrémités de la tête de balai (1) se rejoignent pour plier la serpillière collée au bas de la tête de balai (1) en deux pour permettre le rinçage et l'essorage de celle-ci.

8. Procédé d'utilisation d'un balai conformément à l'une des revendications 1 à 6, **caractérisé en ce que** l'on utitise de l'air pour rigidifier la tête de balai (1) pour qu'une serpillière (3) collée à la tête de balai (1) devienne prête à l'emploi, les bords (2) gonflables sont gonflés au moyen d'une pompe pour tendre la tête du balai (1) et ensuite la serpillière (3) par le passage de l'air à l'intérieur de la tête de balai (1) la serpillière (3) devenant prête à l'emploi.

## Claims

1. Mop comprising a handle and a mop head (1) with no rigid frame but with inflatable borders (2), wherein said mop head (1) is fixedly mounted to said handle, wherein said mop further comprises an air pump integrated in said handle, and a control valve for venting said inflatable borders (2).

2. Mop according to claim 1, **characterized in that** the air pump is connected to the inflatable borders (2).

3. Mop according to claim 1 or 2, **characterized in that** a wiping cloth (3) can be fastened on the underside of the mop head (1).

4. Mop according to claim 3, **characterized in** the wiping cloth (3) can be fastened by means of a hook and loop type fastener (4) on the underside of the mop head (1).

5. Mop according to claim 1, **characterized in that** the mop head (1) is made of a flexible and durable material.

6. Mop according to claim 5, **characterized in that** the mop head (1) is made of vinyl.

7. Method of using a mop according to one of the preceding claims to wring a wiping cloth (3) out, which is attached to the mop head (1), **characterized in that** the valve is actuated, so that the air from the inflatable borders (2) is vented, whereby both ends of the mop head (1) meet and the wipe cloth (3), which is attached on the underside of the mop head (1), folds, and thus its rinsing and wringing is made possible.

8. A method of using a mop according to any one of claims 1 to 6, **characterized in that** air is used to stiffen the mop head (1) so that a wiping cloth (3), which is attached to the mop head (1), become ready for use, whereby the inflatable borders (2) are inflated by means of a pump for stiffening the mop head (1) and thereby the wiping cloth (3) becomes ready for use through the passage of air into the interior of the mop head (1).

## Patentansprüche

1. Wischmopp umfassend einen Stiel und einen Moppkopf (1), der keinen steifen Rahmen aber aufblasbare Ränder (2) aufweist, wobei der Moppkopf (1) fest am Stiel befestigt ist, wobei der Wischmopp eine Luftpumpe umfasst, die im Stiel integriert ist und ein Ventil zum Entlüften der aufblasbaren Ränder (2) umfasst.

2. Wischmopp nach Anspruch 1, **dadurch gekennzeichnet, dass** die Luftpumpe mit den aufblasbaren Rändern (2) verbunden ist.

3. Wischmopp nach Anspruch 1 oder 2, **dadurch gekennzeichnet, dass** ein Wischtuch (3) an der Unterseite des Moppkopfes (1) befestigbar ist.

4. Wischmopp nach Anspruch 3, **dadurch gekennzeichnet, dass** das Wischtuch (3) mittels eines Klettverschlusses (4) an der Unterseite des Moppkopfes (1) befestigbar ist.

5. Wischmopp nach Anspruch 1, **dadurch gekennzeichnet, dass** der Moppkopf (1) aus einem flexihlen und strapazierfähigen Material besteht.

6. Wischmopp nach Anspruch 5, **dadurch gekennzeichnet, dass** der Moppkopf (1) aus Vinyl besteht.

7. Verfahren zur Verwendung eines Wischmops nach einem der vorhergehenden Ansprüche, um ein Wischtuch (3), das an dem Moppkopf (1) befestigt ist auszuwringen, **dadurch gekennzeichnet, dass** auf das Ventil betätigt wird, so dass die Luft aus den aufblasbaren Rändern (2) entweicht, wodurch beide Enden des Moppkopfs (1) aufeinandertreffen und sich das Wischtuch, welches an der Unterseite des Moppkopfes (1) befestigt ist, faltet und so das Ausspülen und Auswringen dessen ermöglicht wird.

8. Verfahren zur Verwendung eines Wischmops nach einem der Ansprüche 1 bis 6, **dadurch gekennzeichnet, dass** Luft verwendet wird um den Moppkopf (1) zu versteifen damit ein Wischtuch (3), welches am Moppkopf (1) befestigt ist, gebrauchsfertig wird, wobei die aufblasbaren Ränder (2) mittels einer Pumpe zum Versteifen des Moppkopfes (1) aufgeblasen werden und dadurch das Wischtuch (3) durch den Durchlass der Luft in das Innere des Moppkopfes (1) einsatzbereit wird.
